# EUROPÄISCHE PATENTSCHRIFT

(11) **EP 3 289 925 B1**
(45) Veröffentlichungstag und Bekanntmachung des Hinweises auf die Patenterteilung: **07.04.2021**
(21) Anmeldenummer: 17193382.3
(22) Anmeldetag: 16.10.2009
(51) Int. Cl.: A47B 95/00

(54) **WINKELBESCHLAG**
ANGLE BRACKET
SUPPORT D'ANGLE

(30) Priorität: 27.11.2008 DE 202008015699 U; 27.11.2008 DE 202008015700 U; 27.11.2008 DE 202008015701 U; 27.11.2008 DE 102008059338; 27.03.2009 DE 202009002003 U
(43) Veröffentlichungstag der Anmeldung: 07.03.2018
(62) Teilanmeldung aus: 09740304.2
(73) Patentinhaber: Hettich-Heinze GmbH & Co. KG, 32139 Spenge (DE)
(72) Erfinder: BRINKMANN, Manfred-Wilhelm, 32609 Hüllhorst (DE); KARRASCH, Thorsten, 32049 Herford (DE); NOLTE, Frank, 49086 Osnabrück (DE); DOWE, Michael, 33739 Bielefeld (DE); PRENZEL, Manfred, 49326 Melle (DE)
(74) Vertreter: Dantz, Jan Henning

(56) Entgegenhaltungen:
- AT-B- 305 527
- DE-A1- 1 901 685
- DE-U1- 7 930 056

## Beschreibung

Die vorliegende Erfindung betrifft einen Winkelbeschlag und Hängemöbel, nach dem Oberbegriff des Anspruches 1.

Die DE 79 30 056 offenbart eine Aufhängevorrichtung für Möbel, bei der an einem wandfesten Haken ein Aufhängehaken montierbar ist, der einen horizontalen Schlitz aufweist, der durch eine Schraube durchgriffen ist. Die Schraube greift in eine Schraubhülse ein, die an der Außenseite ein Gewinde umfasst und exzentrisch an einer Scheibe montiert ist. Die Scheibe kann wiederum an einem Aufhänger drehfest festgelegt werden, so dass durch die Aufhängevorrichtung eine Verstellung in drei Richtungen, nämlich seitlich, vertikal und in die Tiefe, möglich ist. Die Aufhängevorrichtung ist jedoch relativ kompliziert aus vielen Einzelteilen zusammengesetzt und die Montage ist folglich aufwändig.

Aus der DE 1 901 685 ist ein mehrteiliger Beschlag zum Aufhängen eines Wandschrankes bekannt, bei dem zwei Beschlagteile über Schrauben aneinander gehalten werden können. In den Beschlagteilen sind Öffnungen teilweise als Langlöcher ausgebildet, so dass eine gewisse Verstellmöglichkeit gegeben ist. Die Herstellung der Beschlagteile aus einem Metallblech besitzt den Nachteil, dass die Beschlagteile relativ schwer und teuer in der Herstellung sind. Nachteilig bei diesem Beschlag ist zudem, dass die einzelnen Beschlagteile lose einer Verpackungseinheit zugeführt werden müssen und darauf geachtet werden muss, dass die richtigen Beschlagteile einander zugeordnet werden.

Die AT 305 527 offenbart einen Innenträger für Hängeschränke, mit einem Hakenteil, an dem eine Tragschraube vorgesehen ist. Zusätzlich ist eine Verstellschraube zur Ausrichtung des Hängeschrankes vorgesehen.

Es ist daher Aufgabe der vorliegenden Erfindung, einen Winkelbeschlag und Hängemöbel zu schaffen, der einfach herstellbar ist und der eine Verstellmöglichkeit in horizontaler und vertikaler Richtung aufweist.

Diese Aufgabe wird mit einem Winkelbeschlag und Hängemöbel mit den Merkmalen des Anspruches 1 gelöst.

Erfindungsgemäß weist der plattenförmige Abschnitt des Winkelbeschlages mindestens eine Öffnung auf, die wenigstens ein horizontal ausgerichtetes Langloch und einen Verbindungsabschnitt mit einer Verbreiterung zum Durchführen eines Kopfes des Befestigungsmittels, insbesondere eines Schraubenkopfes, aufweist. Dadurch ist sowohl eine Verstellmöglichkeit in horizontale Richtung als auch in vertikale Richtung gegeben, da der Benutzer frei wählen kann, an welcher Position des Langloches die Schraube festgelegt wird. Dadurch entfällt die Notwendigkeit, den Beschlag mehrteilig auszubilden.

Vorzugsweise weist die Öffnung mindestens zwei horizontal ausgerichtete Langlöcher auf, die über einen gemeinsamen Verbindungsabschnitt mit einer Verbreiterung zum Durchführen eines verbreiterten Kopfes des Befestigungsmittels miteinander verbunden sind. Die beiden Langlöcher können dabei an einer Ebene lotrecht zur Biegeachse des Winkelbeschlages gespiegelt sein, derart, dass die Langlöcher beabstandet von einer Spiegelebene angeordnet sind.

In einer Ausgestaltung sind zwei voneinander beabstandete Öffnungen in dem ersten plattenförmigen Abschnitt eingebracht, die an einer Ebene lotrecht zur Biegeachse gespiegelt sind, derart, dass die Langlöcher jeweils auf der Seite der Spiegelebene angeordnet sind. Auch dadurch kann eine effektive Ausrichtung des Winkelbeschlages relativ zu dem Befestigungsmittel erfolgen, wobei zudem auch mehrere Befestigungsmittel an dem plattenförmigen Abschnitt montiert werden können.

Vorzugsweise ist der Verbindungsabschnitt im Wesentlichen mittig angeordnet, so dass nach Einführen des Schaftes der Schraube in das Langloch dieser wahlweise in die eine oder andere Richtung geführt werden kann. Zudem bleibt der plattenförmige Abschnitt vergleichsweise stabil.

In einer Ausgestaltung der Erfindung ist die Öffnung zu den beiden Mittellinien des plattenförmigen Abschnittes symmetrisch ausgebildet. Der plattenförmige Abschnitt besitzt eine rechteckige Form, wobei die Anordnung der Öffnung derart, dass die Öffnung symmetrisch zu den beiden Mittellinien angeordnet ist, den Einsatz des Winkelbeschlages sowohl an einer rechten als auch an einer linken Seite ermöglicht. Dadurch entfällt die Notwendigkeit, für die unterschiedlichen Seiten eines Möbelkorpus zwei Beschläge bereitzuhalten.

In einer weiteren Ausgestaltung der Erfindung sind zwei zu den beiden Mittellinien des plattenförmigen Abschnittes symmetrisch ausgebildete Öffnungen ausgebildet, so dass auch diese Ausführungsvariante für eine rechte und linke Seite eines Möbelkorpus verwendet werden kann.

Der Winkelbeschlag umfasst ferner vorzugsweise einen zweiten plattenförmigen Abschnitt mit mindestens einer als Langloch ausgeführten Öffnung für Befestigungsmittel, die beispielsweise zur Festlegung eines Möbelkorpus dienen. Mit Hilfe dieser Öffnungen kann man den Möbelkorpus vertikal verstellen.

Die Erfindung wird nachfolgend anhand mehrerer Ausführungsbeispiele mit Bezug auf die beigefügten Zeichnungen näher erläutert. Es zeigen:
- Figur 1: eine perspektivische Explosionsdarstellung eines erfindungsgemäßen Winkelbeschlages;
- Figur 2: eine Ansicht des plattenförmigen Abschnittes des Winkelbeschlages der Figur 1;
- Figur 3: eine perspektivische Ansicht einer Abdeckkappe für den Winkelbeschlag;
- Figuren 4A und 4B: zwei Ansichten des Winkelbeschlages der Figur 1 bei der Montage;
- Figuren 5A bis 5D: vier Ansichten einer modifizierten Ausgestaltung eines Winkelbeschlages bei der Montage.

Eine in Figur 1 abgebildeter Winkelbeschlag 201 ist durch Stanzen und Biegen eines Metallbleches hergestellt und umfasst einen ersten plattenförmigen Abschnitt 202, an dem eine Öffnung 203 ausgespart ist. Der erste plattenförmige Abschnitt 202 ist über eine Biegekante 204 mit einem zweiten plattenförmigen Abschnitt 205 verbunden, an dem mehrere Öffnungen 206 für Befestigungsmittel ausgespart sind, beispielsweise zur Festlegung eines Möbelkorpus. Mit Hilfe der Öffnungen 206 kann der Möbelkorpus vertikal verstellt werden. An einem oberen Ende und einem unteren Ende der Biegekante 204 sind hervorstehende Stege 207 ausgebildet, an denen eine Abdeckung 220 verrastet werden kann.

Die Öffnung 203 ist in Figur 2 im Detail dargestellt. Sie umfasst zwei horizontal ausgerichtete Langlöcher 208 und 209, die in einem mittleren Bereich über einen Verbindungsabschnitt 210 miteinander verbunden sind und sich senkrecht zu der Biegekante 204 bzw. einer Biegeachse erstrecken. Dadurch ergibt sich eine im Wesentlichen doppel-T-förmige Ausbildung der Öffnung 203. Der Verbindungsabschnitt 210 ist verbreitert ausgebildet und besitzt eine im Wesentlichen kreisförmige Kontur, so dass ein Schraubenkopf durch die Verbreiterung eingeführt werden kann.

Die Abdeckung 220 besitzt Vorsprünge 221, die an den Stegen 207 des Winkelbeschlages 201 verrastet werden können.

Für die Montage des Winkelbeschlages 201 wird zunächst eine Schraube 215 an einer Wand festgelegt (Figur 4A). Danach wird der Winkelbeschlag 201 auf die Schraube 215 gesteckt, wobei der Schraubenkopf durch den Verbindungsabschnitt 210 durchgeführt wird. Anschließend kann der Benutzer entscheiden, in welches Langloch 208 oder 209 der Schaft der Schraube 215 eingefügt wird (Figur 4B). Zur horizontalen Ausrichtung kann dann der Schaft der Schraube 215 in Längsrichtung der Langlöcher 208 und 209 verschoben werden, bis die gewünschte Position erreicht ist. Anschließend kann die Schraube 215 festgezogen werden, um die Position des Winkelbeschlages 201 an der Schraube zu fixieren.

Die Figuren 5A bis 5D zeigen eine modifizierte Ausgestaltung eines plattenförmigen Abschnittes 202' eines Winkelbeschlages. An dem plattenförmigen Abschnitt 202' sind zwei voneinander getrennte Öffnungen 216 ausgebildet. Die Öffnungen 216 sind dabei zu einer Spiegelebene, die lotrecht zur Biegekante 204 verläuft, symmetrisch angeordnet, so dass der Winkelbeschlag für eine Montage an einer linken Seite (Fig. 5A und 5B) oder einer rechten Seite (Fig. 5C und 5D) verwendbar ist. Für die Montage wird zunächst eine Schraube 215 an einer Wand festgelegt und der Schraubenkopf durch den verbreiterten Verbindungsabschnitt 213, 214 hindurchgeführt (Fig. 5A und 5C). Der Schaft der Schraube 215 kann dann in die Langlöcher 211 bzw. 212 eingefügt und dort verschoben werden, so dass eine horizontale Ausrichtung ermöglicht ist. Dann erfolgt eine Fixierung des Winkelbeschlages 201 durch Festziehen der Schraube 215.

Der Winkelbeschlag 201 kann insbesondere zur Montage von Hängemöbeln dienen, wobei der plattenförmige Abschnitt 202, 202' an einer Wand festlegbar ist und der zweite plattenförmige Abschnitt 205 an einer Innenseite eines Möbelkorpus.

In einem dargestellten Ausführungsbeispiel ist die Öffnung 203 so ausgebildet, das zwei Langlöcher 208 und 209 über einen Verbindungsabschnitt 210 miteinander verbunden sind. Es ist natürlich auch möglich, mehr als zwei Langlöcher 208 und 209 an dem ersten plattenförmigen Abschnitt 202 vorzusehen, die dann miteinander verbunden sind, um noch eine weitere Möglichkeit für die Höhenverstellung vorzusehen.

### Bezugszeichenliste

- 201: Winkelbeschlag
- 202: Erster plattenförmiger Abschnitt
- 202': Erster plattenförmiger Abschnitt
- 203: Öffnung
- 204: Biegekante
- 205: Zweiter plattenförmiger Abschnitt
- 206: Öffnung
- 207: Steg
- 208: Langloch
- 209: Langloch
- 210: Verbindungsabschnitt
- 211: Langloch
- 212: Langloch
- 213: Verbindungsabschnitt
- 214: Verbindungsabschnitt
- 215: Schraube
- 216: Öffnung
- 220: Abdeckung
- 221: Vorsprung

## Patentansprüche

1. Winkelbeschlag (201) und Hängemöbel, das an dem Winkelbeschlag (201) montiert ist, wobei der Winkelbeschlag einen plattenförmigen Abschnitt (202), an dem mindestens eine Öffnung (203, 216) für ein Befestigungsmittel (215) ausgespart ist, aufweist, **dadurch gekennzeichnet, dass** die mindestens eine Öffnung (203, 216) mindestens ein horizontal ausgerichtetes Langloch (208, 209, 211, 212) aufweist, das über einen Verbindungsabschnitt (210, 213, 214) mit einer Verbreiterung zum Durchführen eines verbreiterten Kopfes des Befestigungsmittels (215) miteinander verbunden ist, wobei der Verbindungsabschnitt (210, 213, 214) im Wesentlichen mittig an dem mindestens einen Langloch (208, 209, 211, 212) mündet.

2. Winkelbeschlag und Hängemöbel nach Anspruch 1, **dadurch gekennzeichnet, dass** die mindestens eine Öffnung (203) mindestens zwei horizontal ausgerichtete Langlöcher (208, 209) aufweist, die je über einen Verbindungsabschnitt (210) mit einer gemeinsamen Verbreiterung zum Durchführen eines verbreiterten Kopfes des Befestigungsmittels (215) miteinander verbunden sind.

3. Winkelbeschlag und Hängemöbel nach Anspruch 2, **dadurch gekennzeichnet, dass** die Langlöcher (208, 209) an einer Ebene lotrecht zur Biegeachse gespiegelt sind, derart, dass die Langlöcher (208, 209) beabstandet von der Spiegelebene angeordnet sind.

4. Winkelbeschlag und Hängemöbel nach Anspruch 1, **dadurch gekennzeichnet, dass** zwei Öffnungen (216) in dem ersten platten förmigen Abschnitt (202) eingebracht sind, die an einer Ebene lotrecht zur Biegeachse gespiegelt sind, derart, dass die Langlöcher (211, 212) jeweils auf der Seite der Spiegelebene angeordnet sind.

5. Winkelbeschlag und Hängemöbel nach einem der Ansprüche 1 bis 4, **dadurch gekennzeichnet, dass** die mindestens eine Öffnung (203) zu den beiden Mittellinien des plattenförmigen Abschnitts (204) symmetrisch ausgebildet ist.

6. Winkelbeschlag und Hängemöbel nach einem der Ansprüche 1 bis 5, **dadurch gekennzeichnet, dass** der Winkelbeschlag aus einem Metallblech durch Stanzen und Biegen hergestellt ist.

7. Winkelbeschlag und Hängemöbel nach einem der Ansprüche 1 bis 6, **dadurch gekennzeichnet, dass** an einem zweiten plattenförmigen Abschnitt (205) mindestens eine Öffnung (206) für ein Befestigungsmittel ausgespart ist

8. Winkelbeschlag und Hängemöbel nach einem der Ansprüche 1 bis 7, **dadurch gekennzeichnet, dass** mit Hilfe der als Langlöcher (208, 209, 211, 212) ausgeführten Öffnungen (206) ein Möbelkorpus vertikal verstellbar ist.

## Claims

1. Angle fitting (201) and hanging furniture mounted on said angle fitting (201), said angle fitting comprising a plate-shaped portion (202) on which at least one opening (203, 216) for a fastening means (215) is recessed, **characterized in that** said at least one opening (203, 216) comprises at least one horizontally aligned elongated hole (208, 209, 211, 212) which is interconnected by a connecting portion (210, 213, 214) having a widening for passing a widened head of the fastening means (215), the connecting portion (210, 213, 214) ends substantially centrally at the at least one elongated hole (208, 209, 211,212).

2. Angle fitting and hanging furniture according to claim 1, **characterized in that** said at least one opening (203) comprises at least two horizontally aligned elongated holes (208, 209), each connected to each other by a connecting portion (210) having a common widening for passing a widened head of the fastening means (215).

3. Angle fitting and hanging furniture according to claim 2, **characterized in that** the elongated holes (208, 209) are mirrored on a plane perpendicular to the bending axis, such that the elongated holes (208, 209) are spaced from the mirror plane.

4. Angle fitting and hanging furniture according to claim 1, **characterized in that** two openings (216) are made in the first plate-shaped portion (202), which are mirrored on a plane perpendicular to the bending axis, such that the elongated holes (211, 212) are each arranged on the side of the mirror plane.

5. Angle fitting and suspended furniture according to any one of claims 1 to 4, **characterized in that** the at least one opening (203) is formed symmetrically with respect to the two center lines of the plate-shaped section (204).

6. Angle fitting and hanging furniture according to any one of claims 1 to 5, **characterized in that** the angle fitting is made of a metal sheet by stamping and bending.

7. Angle fitting and hanging furniture according to any one of claims 1 to 6, **characterized in that** at least one opening (206) for a fastening means is recessed on a second plate-shaped portion (205)

8. Angle fitting and suspended furniture according to any one of claims 1 to 7, **characterized in that** a furniture body is vertically adjustable by means of the openings (206) designed as elongated holes (208, 209, 211, 212).

## Revendications

1. Ferrure d'angle (201) et meuble suspendu monté sur ladite ferrure d'angle (201), ladite ferrure d'angle comprenant une partie en forme de plaque (202) sur laquelle est évidée au moins une ouverture (203, 216) pour un moyen de fixation (215), **caractérisée en ce que** ladite au moins une ouverture (203, 216) comprend au moins un trou allongé (208) aligné horizontalement, 209, 211, 212) reliés entre eux par une partie de liaison (210, 213, 214) présentant un élargissement pour le passage d'une tête élargie du moyen de fixation (215), la partie de liaison (210, 213, 214) s'ouvrant sensiblement au centre du au moins un trou allongé (208, 209, 211, 212).

2. Ferrure d'angle et meuble suspendu selon la revendication 1, **caractérisée en ce que** ladite au moins une ouverture (203) comprend au moins deux trous allongés alignés horizontalement (208, 209), chacun étant relié à l'autre par une partie de liaison (210) ayant un élargissement commun pour le passage d'une tête élargie du moyen de fixation (215).

3. Ferrure d'angle et meuble suspendu selon la revendication 2, **caractérisé en ce que** les trous allongés (208, 209) sont réfléchis sur un plan perpendiculaire à l'axe de flexion, de sorte que les trous allongés (208, 209) sont espacés du plan du miroir.

4. Ferrure d'angle et meuble suspendu selon la revendication 1, **caractérisée en ce que** deux ouvertures (216) sont pratiquées dans la première section en forme de plaque (202), qui sont réfléchies sur un plan perpendiculaire à l'axe de flexion, de telle sorte que les trous allongés (211, 212) sont chacun disposés sur le côté du plan du miroir.

5. Ferrure d'angle et meuble suspendu selon l'une quelconque des revendications 1 à 4, **caractérisée en ce que** la au moins une ouverture (203) est formée symétriquement par rapport aux deux lignes centrales de la section en forme de plaque (204).

6. Ferrure d'angle et meuble suspendu selon l'une quelconque des revendications 1 à 5, **caractérisée en ce que** la ferrure d'angle est réalisée en tôle par emboutissage et pliage.

7. Ferrure d'angle et meuble suspendu selon l'une quelconque des revendications 1 à 6, **caractérisée en ce qu'au** moins une ouverture (206) pour un moyen de fixation est découpée sur une deuxième partie en forme de plaque (205).

8. Ferrure d'angle et meuble suspendu selon l'une quelconque des revendications 1 à 7, **caractérisés en ce qu'**une carcasse de meuble est réglable en hauteur au moyen des ouvertures (206) conçues comme des trous allongés (208, 209, 211, 212).
